# EUROPÄISCHE PATENTSCHRIFT

(11) **EP 0 869 277 B1**
(45) Veröffentlichungstag und Bekanntmachung des Hinweises auf die Patenterteilung: **08.01.2003**
(21) Anmeldenummer: 98101241.2
(22) Anmeldetag: 24.01.1998
(51) Int. Cl.: F02M 51/00, F02M 59/44

(54) **Kraftstoffeinspritzpumpe**
Fuel injection pump
Pompe à injection de combustible

(30) Priorität: 04.04.1997 DE 19713869
(43) Veröffentlichungstag der Anmeldung: 07.10.1998
(73) Patentinhaber: ROBERT BOSCH GMBH, 70442 Stuttgart (DE)
(72) Erfinder: Braun, Wolfgang, 71254 Ditzingen (DE); Wolke, Joerg, 70197 Stuttgart (DE)

(56) Entgegenhaltungen:
- EP-A- 0 375 271
- EP-A- 0 513 263
- EP-A- 0 794 329
- DE-A- 4 321 331
- US-A- 4 732 546
- US-A- 4 811 709

## Beschreibung

### Stand der Technik

Die Erfindung geht von einer Kraftstoffeinspritzpumpe nach der Gattung des Patentanspruchs 1 aus. Durch die EP-A-0513263 ist eine Kraftstoffeinspritzpumpe dieser Art bekannt. Die dort zur Durchführung durch das Gehäuse vorgesehene flexible Trägerfolie von Leiterbahnen hat dabei ein ringförmiges Trägerfolienteil, daß der Öffnung des Pumpengehäuses angepasst ist und auf dem beidseitig eine Dichtung aufvulkanisiert ist. Diese mit der Trägerfolie verbundene Dichtung wird auf das Gehäuse gelegt und durch einen Gehäusedeckel fest auf den Gehäuserand gepresst, so daß trotz dem Austritt der Trägerfolie mit den Leiterbahnen aus dem Gehäuse dieses im höchsten Maße flüssigkeitsdicht abgeschlossen ist und auch im Bereich der Trägerfolie wegen der dort vorhandenen dichten Aufvulkanisierung der Dichtung keine Leckstellen auftreten können. Die Trägerfolie mit den Leiterbahnen der bekannten Art, nachfolgend kurz Leiterfolie genannt, hat einen außenliegenden Leiterfolienschwanz, deren Leiterbahnen am Ende mit Lötösen versehen sind zur Verlötung mit einem weiteren signalverarbeiteten elektrischen Gerät.

Ein solches elektrisches Gerät kann die eigentliche Steuerschaltung einer Kraftstoffeinspritzpumpe sein, mit der unter Verarbeitung von sonstigen Parametern außer dem aus dem Innenraum der Kraftstoffeinspritzpumpe zugeführten Steuersignal die Kraftstoffeinspritzmenge und der Einspritzzeitpunkt der Kraftstoffeinspritzpumpe gesteuert werden kann. Ein solches Steuergerät wird regelmäßig auf eine Anbaufläche der Kraftstoffeinspritzpumpe aufgespannt und birgt in seinem Inneren, durch einen Deckel verschlossen die eigentliche Steuerschaltung mit den signalverarbeitenden Bauteilen. Zur Verbindung mit der zuführenden Leiterfolie sind außen liegende Kontakte vorgesehen.

Diese Anordnung hat zwar den Vorteil, daß das Herausführen von elektrischen Signalen über die Leiterfolie mit Hilfe einer hervorragenden Abdichtung erfolgt, daß aber die Verbindung der Leiterfolie mit der Steuerschaltung wiederum den harten Umweltbedingungen unter denen eine Kraftstoffeinspritzpumpe betrieben wird, ausgesetzt ist. Hier machen sich im Bezug auf die notwendigen Lötstellen zwischen Leiterfolie und den Kontakten der Steuerschaltung insbesondere Feuchtigkeitsprobleme bemerkbar, die in Verbindung mit Kraftstoff und sonstigen elektrolytisch wirkenden Stoffen die Lebensdauer der Lötstelle wesentlich beeinflussen können.

### Vorteile der Erfindung

Mit der erfindungsgemäßen Lösung gemäß dem Kennzeichen des Patentanspruchs 1 wird die Lötstelle an der Verbindung der Leiterfolie mit der Steuerschaltung so geschützt, daß Schädigungen der Lötstelle nicht auftreten können. Mit der Ausgestaltung gemäß Patentanspruch 2 ergibt sich eine preisgünstige und sichere Abdichtung der Leiterfolie am Eintritt in das Gehäuse des elektrischen Bauteils. Durch die weitere Ausgestaltung gemäß Patentanspruch 3 ergibt sich eine wesentliche Stabilisierung der Dichtung, wobei die dichtende Elemente geschützt innerhalb des Gehäuses liegen. Durch die Ausgestaltung gemäß Patentanspruch 4 schließlich wird die Formdichtung durch ihre Umgebung stabil in ihrer Dichtfunktion an der Leiterfolie gehalten. Dazu tragen insbesondere gemäß Patentanspruch 5 die sich elastisch abstützenden Rippen bei. Der andere Zugang zur Lötstelle, der großflächiger ausgeführt werden muß, kann, da unkritisch in üblicher konventioneller Ausführung gemäß Patentanspruch 6 abgedichtet werden.

### Beschreibung

In der Figur 1 ist ein Teilschnitt durch ein Pumpengehäuse 1 einer Kraftstoffeinspritzpumpe wiedergegeben. In einem Kraftstoff gefüllten Innenraum 2 dieser Kraftstoffeinspritzpumpe ist ein elektrisches Bauteil 3 angeordnet, das Verstellbewegungen durchführen kann und dabei vorteilhaft mit einer Leiterfolie 4, die elastisch und flexibel ist, elektrisch verbunden ist. Dieses elektrische Bauteil 3 kann z.B. ein Spritzbeginnsensor sein, der regelmäßige Verstellbewegungen eines Spritzverstellers erfaßt. Die Leiterfolie wird dann in der Art, wie sie in der EP-A1-513263 gezeigt ist aus dem Gehäuse heraus geführt. Das Gehäuse ist hierbei durch einen Deckel 6 verschlossen, der übliche Formdichtungen 7 aufweist. Befestigt ist dieser Deckel durch Schrauben 8 in konventioneller Weise. Im Bereich einer Gehäuseöffnung 9 jedoch, an der die Leiterfolie 4 aus dem Innern herausgeführt werden muß, erfolgt die Abdichtung in der in der vorgenannten Druckschrift benannten Art und Weise. Dazu ist der schwanzartig ausgebildete und in der Figur 1 sichtbare Teil der Leiterfolie 4 mit einem ringförmigen Teil versehen, der auf den Randbereich der Gehäuseöffnung 9 angepaßt ist und beidseitig mit einer aufvulkanisierten Dichtung 10 versehen ist. Auch diese wird durch den Deckel 6 mit der Anbaufläche 11 des Pumpengehäuses 1 verspannt. Von dem ringartigen, durch die Dichtung 10 abgedeckten Teil der Leiterfolie 4 führt ein weiterer Leiterfolienschwanz 12 ab, der in der Figur 2 besser erkennbar ist. Dieser wird gleich nach dem Austritt aus der Dichtung 10 um 90° umgelenkt und tritt über eine Eintrittsöffnung 14 in den Innenraum 15 des Gehäuses der Steuerschaltung ein. Dieser Innenraum 15 wird durch den Deckel 6, einem Trägerteil 17 und einem weiteren Deckel 18 gebildet. Die zwischen Deckel 18 und Deckel 6 im Trägerteil liegende Steuerschaltung 20 hat Kontaktanschlüsse 21 die nach außen zum Innenraum 15 führen, um dort mit Lötaugen 23 am Ende der Leiterbahnen auf der Leiterfolie verlötet zu werden. Die Leiterfolie kann dabei entsprechend ihren Eigenschaften mehrfach gebogen werden, insbesondere um eine gute Bearbeitbarkeit der Lötstellen zu erreichen. Die Lötstelle an den Lötaugen 23 liegt innerhalb einer einen Zugang zur Lötstelle und zum Innenraum 15 des Schaltungsgehäuses bildenden Ausnehmung 24 im Trägerteil 17, in die eine Formdichtung 25 eingesetzt ist, mittels der bei Aufschrauben des Deckels 18 auf den Trägerteil 17 der Innenraum 15 von dieser Seite dicht verschlossen wird, indem sie auf den den Zugang 24 umgebenden Schaltungsgehäuserand gepreßt wird.

Auf der anderen Seite des Innenraums ist die Leiterfolie im Bereich der Eintrittsöffnung 14 mit einer elastischen Formdichtung 26 versehen, die einen Sockelteil 27 hat, über das sie in die Eintrittsöffnung 14 eingepresst wird. Mit an ihrem Außenumfang umlaufende elastische Rippen 28, stützt sie sich elastisch an die Wände der Eintrittsöffnung 14 ab. Die Eintrittsöffnung 14 selbst ist zum Innenraum 15 des Gehäuses der Steuerschaltung hin sich verengend ausgebildet und der Außenumfang der Formdichtung und die Innenwand der Eintrittsöffnung sind so aufeinander abgestimmt, daß die Wand der Eintrittsöffnung 14 die Formdichtung an Durchtritt der Leiterfolie 12 durch die Formdichtung dicht auf die Leiterfolie presst.

Die hier nur in Blickrichtung parallel zur flachen Leiterfolie gesehene Formdichtung 26 hat dabei eine schlitzförmige Durchtrittsöffnung zur Seite des Innenraums 15 in der Art einer Lippendichtung, die beim Einpressvorgang der Formdichtung in die Eintrittsöffnung 14 zur dichten und durch den Deckel unterstützten Anlage an der Leiterfolie kommt.

Die Positionierung der Formdichtung kann dabei durch das zwischen der Anbaufläche 11 und dem Deckel 6 eingesetzte Sockelteil 27 stabilisiert werden. Dieses weist ein Formteil 30 auf das über die Breite der Leiterfolie hinweg bogenförmig verläuft und mit seinem Bogenradius den Biegeradius der Leiterfolie an dieser Stelle begrenzt, so daß bei der Montage die Leiterfolie nicht geknickt wird, bzw. nicht ein noch zulässiger kleinster Biegeradius im Bereich der rechtwinkligen Umlenkung der Leiterfolie unterschritten wird. Dies ermöglicht insbesondere eine Vereinfachung der Montage.

In Figur 2 ist der Sockelteil zweiteilig ausgeführt, mit einem sich an den anbauflächenseitigen Teil der Dichtung 10 anschließenden Teil 29, der die Leiterfolie parallel zur Anbaufläche 11 führt und dem oben beschriebenen, den Formteil 30 aufweisenden Teil. Dieser Teil des Sockelteils 27 hat zusätzlich eine Einführschräge 32 dem Formteil 30 gegenüberliegend.

## Patentansprüche

1. Kraftstoffeinspritzpumpe mit einem Pumpengehäuse (1) das einen flüssigkeitsgefüllten Innenraum (11) dicht einschließt, innerhalb dem ein elektrisches Teil (3) einer Schaltung (20) angeordnet ist, von welchen Teil eine flexible, elastische mit diesem Teil elektrisch kontaktierte Leiterbahnen tragende Leiterfolie (4, 12) abführt, die mittels einer Dichtung (10) abgedichtet aus dem Innenraum (2) des Pumpengehäuses (1) herausgeführt ist und dort, außerhalb, mit einem anderen elektrischen Bauteil (20) der Schaltung elektrisch verbunden ist, wobei das außenliegende elektrische Bauteil (20) in einem am Pumpengehäuse befestigen Schaltungsgehäuse (6, 17, 18) angeordnet ist mit Anschlüssen (21) zur Verbindung mit den Leiterbahnen der Leiterfolie (4, 12), welche Anschlüsse (21) mit den Leiterbahnen verlötet sind, **dadurch gekennzeichnet, daß** die Verbindungsstelle am Eintritt (14) der Leiterfolie zum Schaltungsgehäuse (6, 17, 18) sowie der Zugang (24) zur Lötstelle (23) am Schaltungsgehäuse jeweils durch eine Dichtung ( 26, 25) gegenüber der Umgebung abgedichtet ist.

2. Kraftstoffeinspritzpumpe nach Anspruch 1, **dadurch gekennzeichnet, daß** die Dichtung am Eintritt (14) der Leiterfolie (4, 12) in das Schaltungsgehäuse (6, 17, 18) eine elastische Formdichtung (26) ist, die die Leiterfolie (4, 12) mit einem Dichtlippen (31) aufweisenden Teil umschließt.

3. Kraftstoffeinspritzpumpe nach Anspruch 2, **dadurch gekennzeichnet, daß** die Formdichtung ein zwischen Schaltungsgehäuse und Pumpengehäuse eingepaßtes den Durchtritt der Leiterfolie ermöglichendes Sockelteil (27) aufweist, über das sie in der Eintrittsöffnung (14) zur Einführung der Leiterfolie in das Schaltungsgehäuse eingepresst wird, wobei das die Dichtlippen (31) aufweisende Teil der Formdichtung zum Innern des Schaltungsgehäuses weist.

4. Kraftstoffeinspritzpumpe nach Anspruch 3, **dadurch gekennzeichnet, daß** die Eintrittsöffnung (14) sich zum Innern des Schaltungsgehäuse verengend ausgebildet ist und dabei der Form des die Dichtlippen (31) tragenden Teils der Dichtung (26) angepaßt ist, derart, daß die in der Eintrittsöffnung (14) eingespannte Dichtung (26) an der Stelle des dichtenden Kontakts der Dichtlippen (31) an die Leiterfolie (4, 12) gepresst wird.

5. Kraftstoffeinspritzpumpe nach Anspruch 4, **dadurch gekennzeichnet, daß** der die Dichtlippen (31) tragende Teil der Dichtung (26) an seinem Außenumfang umlaufende Rippen (28) aufweist, über die die Dichtung (26) in der Eintrittsöffnung (14) elastisch quer zur Leiterfolie verspannt wird.

6. Kraftstoffeinspritzpumpe nach einem der vorstehenden Ansprüche, **dadurch gekennzeichnet, daß** der Zugang (24) zur Lötstelle (23) am Schaltungsgehäuse (6, 17, 18) durch einen Deckel (18) verschlossen wird und zwischen Deckel (18) und den den Zugang (24) zum Schaltungsgehäuse (6, 17, 18) umgebenden Gehäuserand eine Dichtung (25) eingespannt ist.

7. Kraftstoffeinspritzpumpe nach Anspruch 3, **dadurch gekennzeichnet, daß** der Sockelteil (27) ein Formteil (30) aufweist, das über die Breite der Leiterfolie hinweg bogenförmig verläuft und mit seinem Bogenradius den Biegeradius der Leiterfolie an dieser Stelle begrenzt.

8. Kraftstoffeinspritzpumpe nach Anspruch 7, **dadurch gekennzeichnet, daß** dem Formteil (30) gegenüber liegend der Sockelteil (27) eine Einführschräge (32) bildet.

## Claims

1. Fuel injection pump with a pump housing (1) which encloses a liquid-filled inner space (2) in a sealed manner, inside which an electric part (3) of a circuit (20) is arranged, from which part a flexible, elastic conductor foil (4, 12) leads off, which bears conductor tracks in electrical contact with this part and is, sealed by means of a seal (10), guided out of the inner space (2) of the pump housing (1) and there, outside, is electrically connected to another electric component (20) of the circuit, the external electric component (20) being arranged in a circuit housing (6, 17, 18) fastened to the pump housing, with terminals (21) for connection to the conductor tracks of the conductor foil (4, 12), which terminals (21) are soldered together with the conductor tracks, **characterized in that** the connection location at the entry (14) of the conductor foil to the circuit housing (6, 17, 18) and also the entrance (24) to the soldered joint (23) on the circuit housing are each sealed in relation to the surrounding environment by a seal (26, 25).

2. Fuel injection pump according to Claim 1, **characterized in that** the seal at the entry (14) of the conductor foil (4, 12) into the circuit housing (6, 17, 18) is an elastic shaped seal (26) which surrounds the conductor foil (4, 12) with a part having sealing lips (31).

3. Fuel injection pump according to Claim 2, **characterized in that** the shaped seal has a base part (27) which is fitted in between the circuit housing and the pump housing, makes possible the passage of the conductor foil, and via which it is pressed into the entry opening (14) for insertion of the conductor foil into the circuit housing, that part of the shaped seal having the sealing lips (31) facing the interior of the circuit housing.

4. Fuel injection pump according to Claim 3, **characterized in that** the entry opening (14) is designed so as to taper towards the interior of the circuit housing and is in this connection adapted in such a manner to the shape of that part of the seal (26) bearing the sealing lips (31) that the seal (26) restrained in the entry opening (14) is pressed against the conductor foil (4, 12) at the location of the sealing contact of the sealing lips (31).

5. Fuel injection pump according to Claim 4, **characterized in that** that part of the seal (26) bearing the sealing lips (31) has ribs (28) running around its external circumference, via which ribs the seal (26) is braced elastically transversely to the conductor foil in the entry opening (14).

6. Fuel injection pump according to one of the preceding claims, **characterized in that** the entrance (24) to the soldered joint (23) on the circuit housing (6, 17, 18) is closed by a cover (18), and a seal (25) is restrained between the cover (18) and the housing edge surrounding the entrance (24) to the circuit housing (6, 17, 18).

7. Fuel injection pump according to Claim 3, **characterized in that** the base part (27) has a shaped part (30) which extends across the width of the conductor foil in a curved shape and, with its radius of curvature, limits the bending radius of the conductor foil in this location.

8. Fuel injection pump according to Claim 7, **characterized in that**, opposite the shaped part (30), the base part (27) forms an insertion incline (32).

## Revendications

1. Pompe d'injection de carburant comportant un boîtier de pompe (1) entourant de manière étanche un volume intérieur (11) rempli de liquide, logeant une partie électrique (3) d'un circuit (20) relié électriquement à une feuille conductrice (4, 12) portant des chemins conducteurs, cette feuille élastique souple, sortant du volume intérieur (2) du boîtier de pompe (1) de manière étanche grâce à un joint (10) pour être reliée électriquement en dehors du boîtier à une autre partie électrique (20) du circuit,
la partie électrique extérieure (20) étant placée dans un boîtier de circuit (16, 17, 18) fixé au boîtier de pompe avec des branchements (21) pour être reliée aux chemins conducteurs de la feuille conductrice (4, 12), ces branchements (21) étant soudés aux chemins conducteurs,
**caractérisée en ce que**
le point de liaison à l'entrée (14) de la feuille de la feuille conductrice étant rendu étanche par rapport au boîtier de circuit (6, 17, 18) et à l'accès (24) du point de soudure (23) du boîtier de circuit chaque fois par un joint (26, 25) par rapport à l'environnement.

2. Pompe d'injection de carburant selon la revendication 1,
**caractérisée en ce que**
le joint à l'entrée (14) de la feuille conductrice (4, 12) est un joint moulé, élastique, (26) dans le boîtier (6, 17, 18) du circuit qui entoure la partie comportant la feuille conductrice (4, 12) avec une lèvre d'étanchéité (31).

3. Pompe d'injection de carburant selon la revendication 2,
**caractérisée en ce que**
le joint moulé comporte une partie de socle (27) adaptée au boîtier de circuit et au boîtier de pompe et permettant le passage de la feuille conductrice, partie de socle par laquelle le joint est pressé dans l'orifice d'entrée (14) pour introduire la feuille conductrice dans le boîtier de circuit, la partie du joint moulé comportant la lèvre d'étanchéité (31) étant tournée vers l'intérieur du boîtier de circuit.

4. Pompe d'injection de carburant selon la revendication 3,
**caractérisée en ce que**
l'orifice d'entrée (14) se développe en se rétrécissant vers l'intérieur du boîtier de circuit et est adapté ainsi à la forme de la partie du joint (26) portant les lèvres d'étanchéité (31) de façon que le joint (26) fixé dans l'orifice d'entrée (14) soit pressé à l'endroit du contact d'étanchéité des lèvres d'étanchéité (31) contre la feuille conductrice (4, 12).

5. Pompe d'injection de carburant selon la revendication 4,
**caractérisée en ce que**
la partie du joint (26) portant les lèvres d'étanchéité (31) comporte à sa périphérie une nervure périphérique (28) par laquelle le joint (26) est serré élastiquement dans l'orifice d'entrée (14) transversalement à la feuille conductrice.

6. Pompe d'injection de carburant selon l'une quelconque des revendications précédentes,
**caractérisée en ce que**
l'accès (24) à un point de soudure (23) du boîtier de circuit (6, 17, 18) est fermé par un couvercle (18) et un joint (25) est serré entre le couvercle (18) et le bord du boîtier entourant l'accès (24) vers le boîtier de circuit (6, 17, 18).

7. Pompe d'injection de carburant selon la revendication 3,
**caractérisée en ce que**
la partie de socle (27) comporte une partie moulée (30) s'étendant en forme de courbe sur la largeur de la feuille conductrice et son rayon de courbure limite à cet endroit le rayon de courbure de la feuille conductrice.

8. Pompe d'injection de carburant selon la revendication 7,
**caractérisée en ce que**
la pièce moulée (30) forme une rampe d'introduction (32), couchée par rapport à la partie de socle (27).
